# EUROPÄISCHE PATENTSCHRIFT

(11) **EP 1 219 224 B1**
(45) Veröffentlichungstag und Bekanntmachung des Hinweises auf die Patenterteilung: **24.03.2010**
(21) Anmeldenummer: 01130430.0
(22) Anmeldetag: 20.12.2001
(51) Int. Cl.: A47L 13/58

(54) **Vorrichtung zum Befeuchten und Entfeuchten eines Feuchtwischers**
Device for moistening and wringing a mop
Dispositif pour mouiller et essorer une serpillière

(30) Priorität: 27.12.2000 DE 10065370
(43) Veröffentlichungstag der Anmeldung: 03.07.2002
(73) Patentinhaber: BSH Bosch und Siemens Hausgeräte GmbH, 81739 München (DE)
(72) Erfinder: Wetzl, Gerhard, 89567 Sontheim (DE); Spielmannleiter, Markus, Dipl.-Ing. (FH), 73479 Ellwangen (DE); Damrath, Joachim, Dr.-Ing., 89429 Bachhagel (DE)

(56) Entgegenhaltungen:
- FR-A- 2 187 266
- US-A- 3 630 369
- US-A- 4 161 799

## Beschreibung

Die Erfindung betrifft eine Vorrichtung mit einer Einrichtung zum Befeuchten eines Wischteils eines Feuchtwischers mit einer Flüssigkeit und einer Entfeuchtungseinrichtung zum Entfeuchten des Wischteils, wobei die von der Entfeuchtungseinrichtung dem Wischteil entzogene Flüssigkeit in einen Einströmbereich eines Behälter geleitet wird, aus dem heraus die Flüssigkeit für die Befeuchtung entnommen wird, und wobei am Boden des Behälters ein Sedimentationsabteil zum Abscheiden von in der Flüssigkeit enthaltenen Feststoffen angeordnet ist.

Mit dem Begriff Feuchtwischer werden all die Reinigungsgeräte bezeichnet, die ein saugfähiges Wischteil aufweisen, das mit einer Flüssigkeit getränkt und im feuchten Zustand über die zu reinigenden Flächen bzw. Gegenstände geführt werden kann. Als Flüssigkeit wird im allgemeinen Wasser gegebenenfalls mit Zusätzen verwendet. Bekannte Ausführungsformen für Feuchtwischer sind beispielsweise Wischmops und Wischpads, die über ein fransiges bzw. flächiges Wischteil verfügen, das am Ende eines Stiels befestigt ist. Üblicherweise werden solche Feuchtwischer zusammen mit einem Behälter zur Aufnahme von Flüssigkeit verwendet, wobei der Behälter meistens eine manuelle Entfeuchtungseinrichtung aufweist, mit der das Wischteil ausgepresst oder ausgewrungen werden kann. Zum Reinigen wird der Feuchtwischer in aller Regel mit seinem Wischteil zuerst zum Anfeuchten in die Flüssigkeit getaucht, dann zum Erzielen einer zum Reinigen gewünschten Feuchte zum Teil entfeuchtet und über den zu reinigenden Gegenstand bzw. die zu reinigende Fläche geführt. Anschließend wird das Wischteil in die Flüssigkeit getaucht, um dort den aufgenommenen Schmutz auszuspülen, wobei das Wischteil wieder angefeuchtet wird.

Nachteiligerweise reichert sich die Flüssigkeit im Laufe des Reinigungsvorgangs mit dem vom Wischteil aufgenommenen Schmutz an, wobei das Wischteil beim Eintauchen in die Flüssigkeit jedes Mal wieder einen Teil des Schmutzes aufnimmt. Da in diesem Fall das Wischteil vor dem Wischen bereits beschmutzt ist und dementsprechend eine verringerte Reinigungswirkung besitzt, wird in der Regel die Flüssigkeit ausgetauscht, sobald sie eine gewisse Menge Schmutz aufgenommen hat.

Daher sind bereits Automaten zum Befeuchten und Entfeuchten von Wischtüchern und - mops der eingangs genannten Art bekannt (DE 22 27 554 A1). Solche Wischtücher und - mops müssen zum Befeuchten und Entfeuchten von Hand vom Feuchtwischer gezogen und umständlich in die Vorrichtung eingespannt werden, ehe sie dort gereinigt, befeuchtet und entfeuchtet werden können. Diese Erschwernis dürfte die Anwendung solcher bekannten Be- und Entfeuchtungsvorrichtungen nicht gerade beliebt werden lassen.

Der Erfindung liegt die Aufgabe zugrunde, eine Vorrichtung zum Befeuchten und Entfeuchten eines Wischteils eines Feuchtwischers zu schaffen, mit der bei gegebener Flüssigkeitsmenge langfristig eine bessere Reinigungswirkung erzielt werden kann.

Erfindungsgemäß wird diese Aufgabe gemäß Kennzeichen des Anspruches 1 dadurch gelöst, dass der Behälter einen Ausströmbereich für die Entnahme von Flüssigkeit zur Befeuchtung aufweist, die zu der Befeuchtungseinrichtung führbar ist, wobei das Sedimentationsabteil zwischen dem Einströmbereich und dem Ausströmbereich angeordnet ist und die Befeuchtungseinrichtung an einer Führung für eine mit dem Wischteil verbundene Trägerplatte in Bewegungsrichtung der Trägerplatte durch die Führung hindurch vor der Entfeuchtungseinrichtung angeordnet ist. Vorteilhafte Weiterbildungen der Erfindung ergeben sich aus den Unteransprüchen.

Erst durch die Anwendung einer Trägerplatte, auf der das Wischteil befestigt ist und die durch die Führung hindurch geleitet wird, ist eine Behandlung des Wischteils möglich, die zuerst durch die Reinigung und danach durch die Entfeuchtung gekennzeichnet ist, so dass nach der Entfeuchtung keine Verschmutzung mehr auf dem Wischteil zurück bleibt.

Durch das Einleiten der beim Entfeuchten angefallenen Flüssigkeit in einem Einströmbereich in den Behälter und das Entnehmen der Flüssigkeit in einem Ausströmbereich des Behälters werden die Vorraussetzungen geschaffen, um auch Feinschmutz im Sedimentationsabteil des-Behälters abscheiden zu können.

Ein bzw. mehrere Prallkörper können ein Labyrinth im Einströmbereich bilden, um dort die Einströmgeschwindigkeit der Flüssigkeit zu verringern und so eine ruhige Strömung im Sedimentationsabteil schaffen. Als Prallkörper kann beispielweise auch eine quer zur Flüssigkeitsströmung angeordnete Fläche verwendet werden, in der Öffnungen zum verlangsamten Durchtritt der Flüssigkeit angeordnet sind. Das Abscheidevermögen des Sedimentationsabteils wird maßgeblich von dessen Größe beeinflusst, so dass bei einem großen Abstand zwischen Einströmbereich und Ausströmbereich ein großes Sedimentationsabteil mit einer hohen Abscheideleistung geschaffen werden kann.

Zur Erhöhung der Abscheideleistung im Sedimentationsabteil kann dessen Boden über Vertiefungen verfügen, in denen sich der Schmutz besser absetzen kann, wobei die Vertiefungen insbesondere von quer zur Strömungsrichtung verlaufenden Rillen gebildet werden. Die Abscheidung von Schmutzpartikeln kann ebenso durch Erhöhungen wie beispielsweise niedrige Trennwände verbessert werden, die quer zur Strömungsrichtung zwischen Einströmbereich und Ausströmbereich angeordnet sind.

Bei einer mäanderförmigen Führung der Flüssigkeitsströmung in Schlangenlinien wird das Abscheidevermögen für Schmutzpartikel an den Stellen, an denen die Flüssigkeitsströmung umgelenkt wird, durch die Fliehkraftwirkung weiter verstärkt. Dabei kann die Flüssigkeitsströmung in senkrechten oder auch waagerechten Schlangenlinien geführt werden. Bei einer senkrechten Führung werden sich die Schmutzpartikel insbesondere an den unteren Umlenkpunkten absetzen. Der Ausströmbereich ist bei senkrechter mäanderförmiger Führung der Strömung vorteilhafterweise oberhalb des letzten nach oben geführten Strömungsabschnitts angeordnet, wobei in den nach oben geführten Strömungsabschnitten zusätzliche, die Abscheidung von Schmutzpartikeln begünstigende Körper angeordnet sein können. Beispielsweise kann im letzten nach oben geführten Flüssigkeitsabschnitt ein Lamellenabscheider angeordnet sein.

Die Filterwirkung der Vorrichtung kann weiter durch Filter verbessert werden, die im Verlauf der Flüssigkeitsströmung bis zum Einströmbereich und/ oder hinter dem Ausströmbereich in beliebiger Anzahl vorgesehen sein können.

Wenn der Boden des Sedimentationsabteils herausnehmbar ist, kann die Reinigung wesentlich vereinfacht werden, wobei auf diese Weise der abgesetzte Schmutz auch entfernt werden kann, ohne dass die Flüssigkeit aus dem Behälter abgelassen werden muss. Dabei kann auch bloß der Teil des Sedimentationsabteils herausnehmbar sein, in dem sich bevorzugt Schmutz absetzt. So kann beispielsweise die Flüssigkeitsströmung kurz vor dem Ausströmbereich von unten nach oben umgelenkt werden, so dass sich bei dieser Umlenkung Schmutz absetzt und unterhalb des Ausströmbereichs ein herausnehmbares Bodenteil beispielsweise in Form einer Schale vorgesehen sein.

Zur Entfeuchtung können dabei ebenso die bekannten manuellen Vorrichtungen verwendet werden, solange die dabei anfallende Flüssigkeit durch entsprechende Flüssigkeitsleitungen in einen definierten Einströmbereich des Behälters geleitet wird. Solche Entfeuchtungseinrichtungen können beispielsweise Pressen zum Auspressen von Wischpads oder Wischmops oder auch mit Öffnungen versehene sich nach unten verjüngende Kegelstümpfe sein, in denen ein von oben unter Drehung eingepresster Wischmopp ausgewrungen werden kann.

Die Befeuchtung des Wischteils kann durch eine Pumpe erfolgen, die in einem definierten Ausströmbereich des Behälters Flüssigkeit entnimmt und zum Wischteil leitet. Dabei kann die Pumpe auch so eingerichtet sein, dass sie durch Druck mit dem Feuchtwischer manuell betätigbar ist. Weiterhin ist es auch denkbar, den Behälter mit Mitteln zu versehen, die ein Eintauchen des Feuchtwischers nur an einer bestimmten Stelle ermöglichen, so dass diese den Ausströmbereich bildet. Eine weitere Ausgestaltungsmöglichkeit besteht darin, unterhalb des Flüssigkeitsspiegels außen am Behälter ein Ausströmventil anzuordnen, das mit dem Ausströmbereich innerhalb des Behälters verbunden ist und das von außen beispielsweise durch Druck mit dem Wischteil geöffnet werden kann.

Vorteilhafterweise ist die Befeuchtungseinrichtung eine von der Pumpe gespeiste Spritzdüse, die sich im wesentlichen quer zur Bewegungsrichtung erstrecken kann, in der das Wischteil von einer Antriebseinrichtung bewegt werden kann. Dabei kann die Spritzdüse an den Rändern einen höheren und/oder stärkeren Ausstoß von Flüssigkeit besitzen. Weiterhin kann die Spritzdüse während des Befeuchtens hin und her geschwenkt werden, um die mechanische Einwirkung und damit Reinigungswirkung auf das Wischteil zu erhöhen.

Um das Wischteil über seine gesamte Breite befeuchten bzw. ausspülen zu können, können auch mehrere nebeneinander angeordnete und gegen das Wischteil gerichtete Düsen verwendet werden. Eine weitere Möglichkeit besteht darin, wenigstens eine Düse vorzusehen, deren Strahl auf eine Umlenkfläche gerichtet ist, die den Strahl auffächert und gegen das Wischteil lenkt.

Die Entfeuchtung des Wischteils kann mit einer oberhalb des Behälters angeordneten Entfeuchtungseinrichtung durchgeführt werden, so dass die entfeuchtete Flüssigkeit gegebenenfalls nach Durchleiten durch einen Filter gezielt in einen Einströmbereich geleitet werden kann, wobei die Entfeuchtung vorteilhafterweise durch Auspressen zwischen zwei Rollen geschieht, die bei motorischem Antrieb auch zum Hindurchbewegen des Wischteils verwendet werden können.

Ausführungsbeispiele der Erfindung sind in den Zeichnungen rein schematisch dargestellt und werden nachfolgend näher beschrieben. Es zeigen
- Fig. 1: eine schematische Schnittansicht durch die erfindungsgemäße Vorrichtung zum Befeuchten und Entfeuchten eines Wischteils zusammen mit dem unteren Teil eines Feuchtwischers,
- Fig. 2: die Entfeuchtungs- bzw. Antriebseinrichtung der Vorrichtung aus Fig. 1,
- Fig. 3: die Vorrichtung gemäß Fig. 1 beim Be- und Entfeuchten des Wischteils und
- Fig. 4 bis Fig. 7: verschiedene Ausführungsformen für das Sedimentationsabteil in der Vorrichtung gemäß Fig. 1.

In Fig. 1 ist links ein Feuchtwischer 1 in Form eines Wischpads dargestellt, der eine Trägerplatte 2 aufweist, die unten an einem teilweise dargestellten Stiel gelenkig befestigt ist, wobei die Trägerplatte 2 unten ein saugfähiges Wischteil 3 vorzugsweise aus Textilmaterial aufweist. Rechts in Fig. 1 ist eine Vorrichtung 4 zum Be- und Entfeuchten des Wischteils 3 dargestellt. Die Vorrichtung weist einen Behälter 5 zur Aufnahme einer zur Reinigung verwendeten Flüssigkeit 6 auf. Die obere Öffnung des Behälters 5 wird von einem Zwischenboden 17 verschlossen, an dem die zur Be- und Entfeuchtung des Wischteils 3 nötigen Komponenten befestigt sind.

Oberhalb des Zwischenbodens 17 sind an senkrechten Trägern Führungen 13 für die Trägerplatte 2 und das Wischteil 3 sowie gegenüberliegende Rollen 9, 10 angeordnet. Dabei ist die untere Rolle 10 mit einem elastischen Belag versehen und mit einem Motor 16 zum Antrieb in Drehrichtung verbunden. Der Abstand zwischen den Rollen 9, 10 ist so bemessen, dass das Wischteil 3 beim Hindurchführen zusammen mit der Trägerplatte 2 zusammengepresst und auf diese Weise entfeuchtet wird. Links von den Rollen 9, 10 ist weiterhin eine nach oben gerichtete Spritzdüse 12 angeordnet, die von einer Pumpe 8 mit Flüssigkeit 6 versorgt werden kann. Mit Hilfe der Spritzdüse 12 kann das Wischteil 3 beim Hindurchführen durch die Vorrichtung 4 ausgespült bzw. befeuchtet werden. Die Führungen 13 links von den Rollen 9, 10 weisen weiterhin einen Schalter 14 auf, der auf das Einführen des Wischteils 3 und insbesondere auf das Vorhandensein des Wischteils 3 in einem Bereich anspricht, in dem wenigstens ein Abschnitt des Wischteils 3 von der Spritzdüse 12 erfasst werden kann. Zur Verringerung des nötigen Aufwands können die Rolle 10 und die Pumpe 8 von einem einzigen Motor angetrieben werden. In diesem Fall kann dennoch eine unabhängige Steuerung der Spritzdüse 12 erreicht werden, indem in der die Spritzdüse speisenden Leitung ein steuerbares Ventil vorgesehen wird.

Die Pumpe 8 saugt die Flüssigkeit 6 über einen Schlauch 11 in einem Ausströmbereich 19 aus dem Behälter 5. Dazu ist das untere Ende des Schlauchs 11 fest im Ausströmbereich 19 des Behälters 5 befestigt.

Die bei der Entfeuchtung bzw. beim Auspressen des Wischteils 3 durch die Rollen 9, 10 anfallende Flüssigkeit 6 fließt oben auf dem Zwischenboden 17 zu einem Filter 15. Nach Durchtritt durch das Filter 15 wird die Flüssigkeit 6 von einer Strömungsleitfläche 22 zu einem Einströmbereich 18 hingeleitet, der am linken Rand des Behälters 5 gegenüber dem Ausströmbereich 19 angeordnet ist.

Zwischen dem Einströmbereich 18 und dem Ausströmbereich 19 befindet sich eine Sedimentationsabteil 7. Das Sedimentationsabteil 7 weist ein herausnehmbares Bodenteil auf, das über Rillen verfügt, die sich quer zur Flüssigkeitsströmungsrichtung zwischen Einströmbereich 18 und Ausströmbereich 19 erstrecken. Das Sedimentationsabteil 7 wird sowohl zum Einströmbereich 18 als auch zum Ausströmbereich 19 hin von niedrigen senkrechten Trennwänden begrenzt, die unterhalb des Flüssigkeitsspiegels enden und zwischen denen das herausnehmbare Bodenteil eingesetzt werden kann. Dabei dient die niedrige Trennwand im Bereich des Einströmbereichs 18 zur Verlangsamung der einströmenden Flüssigkeit 6, so dass die Flüssigkeit 6 in einer möglichst gleichmäßigen Strömung durch das Sedimentationsabteil 7 zum Ausströmbereich 19 hin strömt, um die Ablagerung von Schmutzpartikeln auf dem herausnehmbaren Bodenteil zu begünstigen.

In einer Weiterbildung kann die Strömungsleitfläche 22 selbst als Sedimentationsabteil dienen, indem es an der Oberfläche mit Vertiefungen versehen wird, in denen sich Schmutzpartikel beim Herablaufen der Flüssigkeit 6 absetzen. Vorteilhafterweise wird ein oberer Abschnitt der Strömungsleitfläche 22 als vorgeschaltetes Sedimentationsabteil genutzt und dieser Abschnitt herausnehmbar ausgestaltet. Insbesondere kann dieser herausnehmbare Abschnitt an dem Filter 15 befestigt werden, so dass er zum Reinigen zusammen mit dem Filter 15 entnommen werden kann. Als Vertiefungen können beispielsweise quer zur Ablaufrichtung verlaufende Rillen vorgesehen sein.

In Fig. 2 ist die Entfeuchtungseinrichtung dargestellt, die von den Rollen 9, 10 zusammen mit dem Motor 16 gebildet wird und gleichzeitig zum Antrieb der Trägerplatte 2 zusammen mit dem Wischteil 3 dient. Die Rolle 10 erstreckt sich über die gesamte Breite des Wischteils 3 und presst das Wischteil 3 beim Hindurchführen gegen die starre Trägerplatte 2, die sich wiederum mit ihren Rändern gegen die zwei Andruckrollen 9 abstützt. Zwischen den beiden Andruckrollen 9 besteht in axialer Richtung ein Spalt, durch den der Stiel des Feuchtwischers 1 hindurchgeführt werden kann. Die beiden Rollen 9 sind zueinander koaxial und zu gegenüberliegenden Rolle 10 parallel gelagert.

In Fig. 3 ist die Vorrichtung in Betrieb dargestellt. Sobald das Wischteil 3 in die Führungen 13 eingeführt wird, wird der Schalter 14 betätigt, worauf sowohl der Motor 16 der Antriebs- bzw. Entfeuchtungseinrichtung als auch die Pumpe 8 angesteuert werden. Durch die Pumpe 8 wird Flüssigkeit 6 aus dem Ausströmbereich 19 angesaugt und durch die Spritzdüse 12 nach oben gespritzt, so dass das Wischteil beim darüber führen von unten ausgespült und befeuchtet wird. Sobald das Wischteil 3 mit der Trägerplatte 2 die Rollen 9, 10 erreicht, wird es von diesen Rollen 9, 10 erfasst und hindurch gezogen. Dabei wird das Wischteil 3 zusammengepresst und die zuvor hineingespritzte Flüssigkeit 6 herausgepresst. Die Flüssigkeit 6 fließt auf dem Zwischenboden 17 zum Filter 15, durch dieses hindurch und von der Strömungsleitfläche 22 in den Einströmbereich 18. Auf dem Weg vom Einströmbereich 18 bis zum Ausströmbereich 19 werden im Sedimentationsabteil 7 Schmutzpartikel durch Sedimentation abgeschieden.

Eine nicht dargestellte Steuerung der Vorrichtung 4 ist so eingerichtet, dass die Pumpe 8 und der Motor 16 der Antriebseinrichtung noch eine Zeit lang angesteuert bleiben, wenn der Schalter 14 nicht mehr durch das Wischteil 3 aktiviert wird. Dadurch wird sicher gestellt, dass das Wischteil 3 zusammen mit der Trägerplatte 2 vollständig durch die Vorrichtung 4 hindurchgezogen wird. Dabei kann auch vorgesehen sein, dass nachdem der Schalter 14 nicht mehr von dem Wischteil 3 aktiviert wird, die Pumpe 8 eine geringere Zeit weiter angesteuert bleibt als der Motor 16 der Antriebseinrichtung, da das hintere Ende des Wischteils 3 die Spritzdüse 12 früher passiert als die Rollen 9, 10.

In den Fig. 4 bis 7 sind weitere Ausführungsformen für das Sedimentationsabteil 7 dargestellt. Das Sedimentationsabteil 7 in Fig. 4 ist bereits im Einströmbereich 18 gewellt und weist im Ausströmbereich 19 eine Vertiefung auf, in der die Flüssigkeitsströmung zuerst nach unten und anschließend im Ansaugschlauch 11 wieder nach oben geführt wird, so dass auch in dieser Vertiefung eine Sedimentation von Schmutzpartikeln stattfindet. In Fig. 5 ist als Prallkörper 20 im Einströmbereich 18 ein gekrümmtes Lochblech dargestellt. Durch dessen Öffnungen fließt die Flüssigkeit 6 verlangsamt in das Sedimentationsabteil 7, das aus einer geneigten und gerillten Fläche besteht, an dessen Ende eine Trennwand angeordnet ist, vor der sich die Schmutzpartikel absetzen. Die Flüssigkeit 6 fließt über die Trennwand hinweg in den Ausströmbereich 19.

In Fig. 6 ist eine senkrechte mäanderförmig geführte Flüssigkeitsströmung dargestellt, die von Trennwänden 21 vor dem Ausströmbereich 19 zunächst von oben nach unten und anschließend von unten nach oben geführt wird. Durch die Strömungsrichtungsumkehr unterhalb des rechten Strömungsleitblechs 21 wird die Sedimentation von Schmutzpartikeln in den Bereich zwischen dem linken Strömungsleitblech 21 und der rechten Wand des Behälters 5 bewirkt, wobei auch im Bereich links des linken Strömungsleitblechs 21 sich Schmutzpartikel absetzen. In Fig. 7 weist das Sedimentationsabteil eine geneigte glatte Fläche auf, an dessen Ende kurz vor dem Ausströmbereich 19 eine abgerundete Erhöhung angeordnet ist, mit Hilfe derer Turbulenzen in der Flüssigkeitsströmung verringert und ein Aufwirbeln bereits abgesetzten Schmutzes verhindert werden kann.

Die Vorrichtung 4 kann ferner einen abnehmbaren Spritzschutz aufweisen, der das Einführen des Feuchtwischers 1 ermöglicht, wobei die Vorrichtung 4 so eingerichtet sein kann, dass eine Ansteuerung des Motors 16 und/oder der Pumpe 8 nur bei aufgesetztem Spritzschutz. Der Spritzschutz weist einen Durchtritt mit einem Querschnitt auf, der dem Querschnitt des unteren Teils des Feuchtwischers 1 mit dem Wischteil 3 entspricht. Zur Abdichtung des Spalts im Durchtritt kann eine Dichtung in Form von Gummilippen oder Borstenreihen vorgesehen sein.

In einer Weiterbildung kann die Rolle 10 in zwei entgegengesetzte Bewegungsrichtungen angetrieben werden, in denen jeweils ein Schalter zur Detektierung des Wischteils 3 vor der Antriebseinrichtung 9, 10, 16 angeordnet ist, wobei die Antriebseinrichtung 9, 10, 16 derart eingerichtet ist, dass sie das Wischteil 3 jeweils von dem das Wischteil 3 detektierenden Schalter zu sich bewegt, wobei die Spritzdüse 12 nur angesteuert wird, wenn der Schalter vom Wischteil 3 aktiviert wird, der sich auf der gleichen Seite der Rollen 9, 10 wie die Spritzdüse 12 befindet. Damit kann das Wischteil 3 bei ausgeschalteter Spritzdüse 12 ohne Befeuchtung weiter entfeuchtet werden, indem es von der anderen Seite durch die Vorrichtung 4 geführt wird.

Weiterhin kann die Vorrichtung 4 eine Einrichtung zum Erfassen des Füllstands des Behälters 5 aufweisen. Der Füllstand kann nach außen hin angezeigt werden, so dass eine Bedienperson sich über den Füllstand informieren kann, wobei zusätzlich bei Unter- oder Überschreiten von Grenzwerten ein optisches und/oder akustisches Signal abgegeben werden kann. Weiterhin kann der erfasste Füllstand bei der Steuerung der Vorrichtung 4 berücksichtigt werden, indem beispielsweise ein Betrieb bei zu niedrigem oder zu hohem Füllstand verhindert wird oder die Pumpe 8 bei niedrigem Füllstand mit geringerer Leistung betrieben wird, um den Pegel im Betrieb nicht so weit abzusenken.

## Patentansprüche

1. Vorrichtung mit einer Einrichtung (8, 12) zum Befeuchten eines Wischteils (3) eines Feuchtwischers (1) mit einer Flüssigkeit (6) und einer Entfeuchtungseinrichtung (9,10) zum Entfeuchten des Wischteils (3), wobei die von der Entfeuchtungseinrichtung (9, 10) dem Wischteil entzogene Flüssigkeit (6) in einen Einströmbereich (18) eines Behälters (5) geleitet wird, aus dem heraus die Flüssigkeit (6) für die Befeuchtung entnommen wird, und wobei am Boden des Behälters (5) ein Sedimentationsabteil (7, 21) zum Abscheiden von in der Flüssigkeit (6) enthaltenen Feststoffen angeordnet ist, **dadurch gekennzeichnet, dass** der Behälter (5) einen Ausströmbereich (19) für die Entnahme von Flüssigkeit zur Befeuchtung aufweiset, die zu der Befeuchtungseinrichtung (8, 12) führbar ist, dass das Sedimentationsabteil (7, 21) zwischen dem Einströmbereich (18) und dem Ausströmbereich (19) angeordnet ist und dass die Befeuchtungseinrichtung (8, 12) an einer Führung (13) für eine mit dem Wischteil (3) verbundene Trägerplatte (2) in Bewegungsrichtung der Trägerplatte durch die Führung (13) hindurch vor der Entfeuchtungseinrichtung (9, 10) angeordnet ist.

2. Vorrichtung nach Anspruch 1, **dadurch gekennzeichnet, dass** die Entfeuchtungseinrichtung gegenüberliegende Rollen (9, 10) aufweist, von denen wenigstens eine (10) in Drehrichtung antreibbar ist und zwischen denen das Wischteil (3) zur Fortbewegung und Entfeuchtung zusammengepresst werden kann.

3. Vorrichtung nach Anspruch 1 oder 2, **dadurch gekennzeichnet, dass** im Einströmbereich (18) des Behälters (5) ein Prallkörper (20) zur Verringerung der Einströmgeschwindigkeit der Flüssigkeit (6) angeordnet ist:

4. Vorrichtung nach Anspruch 1 bis 3, **dadurch gekennzeichnet, dass** der Einströmbereich (18) und der Ausströmbereich (19) an gegenüberliegenden Enden des Behälters (5) angeordnet sind.

5. Vorrichtung nach einem der Ansprüche 1 bis 4, **dadurch gekennzeichnet, dass** der Boden des Sedimentationsabteils (7) Vertiefungen aufweist.

6. Vorrichtung nach einem der Ansprüche 1 bis 5, **gekennzeichnet durch** ein den Boden des Sedimentationsabteils (7) bildendes und herausnehmbares Teil.

7. Vorrichtung nach einem der Ansprüche 1 bis 6, **dadurch gekennzeichnet, dass** der Boden des Sedimentationsabteils eine Erhöhung zwischen Einströmbereich (18) und Ausströmbereich (19) aufweist.

8. Vorrichtung nach einem der Ansprüche 1 bis 6, **dadurch gekennzeichnet, dass** die Strömung der Flüssigkeit (6) zwischen Einströmbereich (18) und Ausströmbereich (19) durch Strömungsleitkörper (21) mäanderförmig geführt wird.

9. Vorrichtung nach Anspruch 8, **dadurch gekennzeichnet, dass** die Strömung der Flüssigkeit (6) wechselweise abwärts und aufwärts geführt wird und der Ausströmbereich (19) oberhalb des letzten aufwärts geführten Strömungsabschnitts angeordnet ist.

10. Vorrichtung nach einem der Ansprüche 1 bis 9, **dadurch gekennzeichnet, dass** die Flüssigkeit (6) vor dem Einleiten in den Einströmbereich (18) und/oder nach dem Entnehmen aus dem Ausströmbereich (19) durch ein Filter (15) geleitet wird.

11. Vorrichtung nach Anspruch 10, **dadurch gekennzeichnet, dass** das Filter (15) in Strömungsrichtung der Flüssigkeit (6) vor dem Einströmbereich (18) angeordnet und herausnehmbar ausgestaltet ist und in Strömungsrichtung hinter dem Filter (15) ein Sedimentationsabteil angeordnet ist, das an dem Filter (15) befestigt ist und zusammen mit diesem herausgenommen werden kann.

12. Vorrichtung nach Anspruch 11, **dadurch gekennzeichnet, dass** das an dem Filter (15) befestigte Sedimentationsabteil als Strömungsleitfläche dient, um die Flüssigkeit (6) vom Filter (15) in einer tiefer gelegenen Bereich des Behälters (5) zu leiten.

13. Vorrichtung nach einem der Ansprüche 1 bis 12, **dadurch gekennzeichnet, dass** die Befeuchtungseinrichtung eine Schlitzdüse (12) für die Flüssigkeit (6) aufweist, die von einer Pumpe (8) mit Flüssigkeit (6) versorgt werden kann, wobei der Einlass der Pumpe (8) in den Ausströmbereich (1) mündet.

14. Vorrichtung nach Anspruch 12 und 13, **dadurch gekennzeichnet, dass** die Pumpe (8) und die Antriebseinrichtung (10) von einem Motor (16) angetrieben werden können.

## Claims

1. Device with equipment (8, 12) for moistening a wiper part (3) of a mop (1) with a liquid (6) and moisture removal equipment (9, 10) for moisture removal from the wiper part (3), wherein the liquid (6) extracted by the moisture removal equipment (9, 10) from the wiper part is conducted into an inflow region (18) of a container (5), from which the liquid (6) can be removed for the moistening, and wherein a sedimentation compartment (7, 21) for separation of solids contained in the liquid (6) is arranged at the base of the container (5), **characterised in that** the container (5) has an outflow region (19) for extraction of liquid for moistening, which can be supplied to the moistening equipment (8, 12), that the sedimentation compartment (7, 21) is arranged between the inflow region (18) and the outflow region (19) and that the moistening equipment (8, 12) is arranged at a guide (13) for a carrier plate (2), which is connected with the wiper part (3), in front of the moisture removal equipment (9, 10) in the direction of movement of the carrier plate through the guide (13).

2. Device according to claim 1, **characterised in that** the moisture removal equipment has opposing rollers (9, 10) of which at least one (10) is drivable in rotational direction and between which the wiper part (3) can be squeezed for forward movement and moisture removal.

3. Device according to claim 1 or 2, **characterised in that** a deflector body (20) for reducing the inflow speed of the liquid (6) is arranged in the inflow region (18) of the container (5).

4. Device according to claims 1 to 3, **characterised in that** the inflow region (18) and the outflow region (19) are arranged at opposite ends of the container (5).

5. Device according to any one of claims 1 to 4, **characterised in that** the base of the sedimentation compartment (7) has depressions.

6. Device according to any one of claims 1 to 5, **characterised by** a withdrawable part forming the base of the sedimentation compartment (7).

7. Device according to any one of claims 1 to 6, **characterised in that** the base of the sedimentation compartment has an elevation between inflow region (18) and outflow region (19).

8. Device according to any one of claims 1 to 6, **characterised in that** the flow of the liquid (6) between inflow region (18) and outflow region (19) is guided in meanderform by flow guide bodies (21).

9. Device according to claim 8, **characterised in that** the flow of the liquid (6) is guided alternately downwards and upwards and the outflow region (19) is arranged above the last flow section led upwardly.

10. Device according to any one of claims 1 to 9, **characterised in that** the liquid (6) is conducted through a filter (15) before entry into the inflow region (18) and/or after extraction from the outflow region (19).

11. Device according to claim 10, **characterised in that** the filter (15) is arranged in front of the inflow region (18) in the flow direction of the liquid (6) and is formed to be withdrawable and a sedimentation compartment, which is fastened to the filter (15) and can be withdrawn together therewith, is arranged behind the filter (15) in flow direction.

12. Device according to claim 11, **characterised in that** the sedimentation compartment fastened to the filter (15) serves as a flow guide surface in order to conduct the liquid (6) from the filter (15) to a deeper region of the container (5).

13. Device according to any one of claims 1 to 12, **characterised in that** the moistening equipment comprises a slot nozzle (12) for the liquid (6), which nozzle can be supplied with liquid (6) by a pump (8), wherein the inlet of the pump (8) opens into the outflow region (1).

14. Device according to claim 12 and 13, **characterised in that** the pump (8) and the drive device (10) can be driven by a motor (16).

## Revendications

1. Dispositif comprenant un système (8, 12) pour humidifier une partie de nettoyage (3) d'un balai à laver (1) avec un liquide (6) et un dispositif de déshumidification (9, 10) pour déshumidifier la partie de nettoyage (3), le liquide (6) enlevé de la partie de nettoyage à l'aide du dispositif de déshumidification (9, 10) étant acheminé dans une zone d'entrée (18) d'un récipient (5), duquel le liquide (6) est prélevé pour la déshumidification, et un compartiment de sédimentation (7, 21) étant disposé sur le fond du récipient (5) pour l'élimination de matières solides contenues dans le liquide (6), **caractérisé en ce que** le récipient (5) présente une zone de sortie (19) pour le prélèvement du liquide pour l'humidification, qui peut être guidé vers le dispositif d'humidification (8, 12), **en ce que** le compartiment de sédimentation (7, 21) est disposé entre la zone d'entrée (18) et la zone de sortie (19) et **en ce que** le dispositif d'humidification (8, 12) est disposé sur un guide (13) pour une plaque de support (2) reliée à la partie de nettoyage (3) dans le sens de déplacement de la plaque de support à travers le guide (13) en amont du dispositif d'humidification (9, 10).

2. Dispositif selon la revendication 1, **caractérisé en ce que** le dispositif de déshumidification présente des rouleaux (9, 10) se faisant face, dont au moins l'un d'entre eux (10) peut être entraîné dans le sens de rotation et entre lesquels la partie de nettoyage (3) peut être comprimée pour le déplacement et la déshumidification.

3. Dispositif selon la revendication 1 ou 2, **caractérisé en ce qu'**un corps de butée (20) est disposé dans la zone d'entrée (18) du récipient (5) afin de réduire la vitesse d'entrée du liquide (6).

4. Dispositif selon les revendications 1 à 3, **caractérisé en ce que** la zone d'entrée (18) et la zone de sortie (19) sont disposées sur des extrémités se faisant face du récipient (5).

5. Dispositif selon l'une quelconque des revendications 1 à 4, **caractérisé en ce que** le fond du compartiment de sédimentation (7) présente des cavités.

6. Dispositif selon l'une quelconque des revendications 1 à 5, **caractérisé par** une partie formant le fond du compartiment de sédimentation (7) et pouvant être sortie.

7. Dispositif selon l'une quelconque des revendications 1 à 6, **caractérisé en ce que** le fond du compartiment de sédimentation présente une élévation entre la zone d'entrée (18) et la zone de sortie (19).

8. Dispositif selon l'une quelconque des revendications 1 à 6, **caractérisé en ce que** l'écoulement du liquide (6) entre la zone d'entrée (18) et la zone de sortie (19) est guidé en forme de méandre par des corps de guidage d'écoulement (21).

9. Dispositif selon la revendication 8, **caractérisé en ce que** l'écoulement du liquide (6) est guidé alternativement en aval et en amont et la zone d'écoulement (19) est disposée au-dessus de la dernière partie d'écoulement guidé en amont.

10. Dispositif selon l'une quelconque des revendications 1 à 9, **caractérisé en ce que** le liquide (6) est guidé par un filtre (15) avant l'introduction dans la zone d'entrée (18) et/ou après le prélèvement de la zone de sortie (19).

11. Dispositif selon la revendication 10, **caractérisé en ce que** le filtre (15) est disposé dans le sens d'écoulement du liquide (6) en amont de la zone d'entrée (18) et conçu de façon amovible et un compartiment de sédimentation, qui est fixé sur le filtre (15) et peut être sorti en même temps que celui-ci, est disposé dans le sens d'écoulement en aval du filtre (15).

12. Dispositif selon la revendication 11, **caractérisé en ce que** le compartiment de sédimentation fixé sur le filtre (15) sert de surface de guidage d'écoulement, afin d'acheminer le liquide (6) du filtre (15) dans une zone située plus bas du récipient (5).

13. Dispositif selon l'une quelconque des revendications 1 à 12, **caractérisé en ce que** le dispositif d'humidification présente une buse à fente (12) pour le liquide (6), qui peut être alimentée en liquide (6) par une pompe (8), l'entrée de la pompe (8) débouchant dans la zone de sortie (1).

14. Dispositif selon les revendications 12 et 13, **caractérisé en ce que** la pompe (8) et le dispositif d'entraînement (10) peuvent être entraînés par un moteur (16).
